# EUROPÄISCHE PATENTSCHRIFT

(11) **EP 1 158 886 B1**
(45) Veröffentlichungstag und Bekanntmachung des Hinweises auf die Patenterteilung: **27.08.2003**
(21) Anmeldenummer: 00904789.5
(22) Anmeldetag: 29.02.2000
(51) Int. Cl.: A47G 25/40

(54) **KLEIDERBÜGEL**
CLOTHES HANGER
CINTRE

(30) Priorität: 11.03.1999 CH 45999
(43) Veröffentlichungstag der Anmeldung: 05.12.2001
(73) Patentinhaber: Schweizer, Paul, CH-8103 Unterengstringen (CH)
(72) Erfinder: Schweizer, Paul, CH-8103 Unterengstringen (CH)
(74) Vertreter: Groner, Manfred
(86) Internationale Anmeldenummer: CH0000112
(87) Internationale Veröffentlichungsnummer: WO00053066

(56) Entgegenhaltungen:
- FR-A- 2 719 207
- FR-A- 2 779 630
- US-A- 4 593 839

## Beschreibung

Die Erfindung betrifft einen Kleiderbügel mit einem Haken und zwei von diesem wegragenden Armen.

Die FR-A-2 719 207 offenbart einen Kleiderbügel mit einem Haken und zwei von diesem wegragenden Arme.

Der Erfinder hat sich die Aufgabe gestellt, einen Kleiderbügel zu schaffen, der die Form der Kleidungsstücke erhält und der dennoch sehr kostengünstig herstellbar ist.

Die Aufgabe ist bei einem gattungsgemässen Kleiderbügel dadurch gelöst, dass die Arme durch jeweils einen flaschenförmigen Behälter gebildet sind. Insbesondere Trinkflaschen weisen im wesentlichen eine zylindrische Aussenform mit abgerundeten Kanten auf, die sich ausgezeichnet als Auflage für Kleider eignen. Die Trinkflaschen ergeben eine faltlose und sehr schonende Auflage für Kleidungsstücke. Als flaschenförmige Behälter eignen sich besonders gebrauchte Trinkflaschenbehälter aus Kunststoff. Diese sind sehr leicht und dennoch formstabil. Der erfindungsgemässe Kleiderbügel eignet sich somit ausgezeichnet zur Wiederverwertung gebrauchter Trinkflaschen. Die gebrauchten Trinkflaschen müssen lediglich gereinigt werden, so dass zur Wiederverwertung sehr wenig Energie verbraucht wird.

Die flaschenförmigen Behälter sind gemäss einer Weiterbildung der Erfindung jeweils mit ihrer Mündung am Haken befestigt. Eine solche Befestigung ist dann besonders einfach und stabil, wenn der Haken für jeden flaschenförmigen Behälter ein Gewinde aufweist und die flaschenförmigen Behälter jeweils an ihrer Mündung in eines diese Gewinde eingetreten sind. Die flaschenförmigen Behälter können dann sehr einfach am Haken befestigt und auf von diesem wieder gelöst werden. Der Haken muss lediglich mit zwei Gewinden versehen sein. Da solche Gewinde bei Trinkflaschen genormt sind, können sehr viele und auch unterschiedliche Trinkflaschen verwendet werden.

Der Haken kann sehr kostengünstig beispielsweise als Spritzgussteil aus Kunststoff hergestellt werden. Es eignen sich jedoch auch andere Werkstoffe, wie beispielsweise Eisen, Holz und dergleichen. Ebenfalls kann der Haken mit einem Drahtbogen versehen sein.

Erfindungsgemässe Kleiderbügel eignen sich auch ausgezeichnet als Werbeträger.

Die Erfindung betrifft ebenfalls einen Haken für einen Kleiderbügel. Dieser Haken ist gekennzeichnet durch zwei Befestigungsmittel, die je zum Befestigen von zwei flaschenförmigen Behältern am Haken vorgesehen sind. Da Trinkflaschen in kaum einem Haushalt fehlen, kann sich die Herstellung des Kleiderbügels auf die Herstellung des Hakens beschränken. Die Arme werden dann vom Benutzer durch Befestigen eigener Trinkflaschen hergestellt. Der Benutzer kann bei Bedarf dann diese Arme durch andere flaschenförmige Behälter ersetzen. Mit unterschiedlich grossen Flaschen können unterschiedlich grosse Bügel hergestellt werden. Für den Transport kann der Bügel durch Abnehmen der Flaschen verkleinert werden.

Ein Ausführungsbeispiel des erfindungsgemässen Kleiderbügels wird nachfolgend anhand der Zeichnung näher erläutert. Es zeigen:
- Figur 1: Eine Ansicht eines erfindungsgemässen Kleiderbügels mit einem mit gestrichelten Linien angedeuteten Kleidungsstück,
- Figur 2: schematisch das Befestigen einer Trinkflasche an einem Haken,
- Figur 3: eine Ansicht eines teilweise geschnittenen Hakens, und
- Figur 4: eine Ansicht des Hakens in Richtung des Pfeils IV gemäss Figur 3.

Die Figur 1 zeigt einen Mantel 5, der mit einem Kleiderbügel 1 aufgehängt ist. Dieser Kleiderbügel 1 besteht im wesentlichen aus einem Haken 2 und zwei flaschenförmigen Behältern 4, die an diesem Haken befestigt sind.

Zur Befestigung der flaschenförmigen Behälter am Haken 2 weist der Haken 2 gemäss Figur 3 zwei Gewinde 12 auf, die durch Gewindeverschlüsse 11 gebildet sind, welche jeweils in eine Ausnehmung 10 eines Befestigungsteils 3 des Hakens eingesetzt sind. Die Deckel 11 sind in geeigneter Weise in den Ausnehmungen 10 befestigt, beispielsweise eingerastet oder/und mit einem geeigneten Kleber oder durch Verschweissen verbunden. Das Gewinde 12 kann aber auch direkt am Befestigungsteil 3 gebildet sein. Der Haken 2 ist beispielsweise ein einstöckiges Spritzgussteil.

Die flaschenförmigen Behälter 4 werden jeweils an ihrer Mündung 7 mit einem Gewinde 8 in Richtung des Pfeiles 9 auf eines der beiden Gewinde 12 aufgeschraubt, wie die Figur 2 zeigt. Die Gewinde 12 sind gegenüberliegend und so angeordnet, dass die beiden am Haken 2 befestigten flaschenförmigen Behälter 4 zueinander einen geeigneten Winkel bilden, der vorzugsweise wesentlich grösser als 90 Grad ist. Die Befestigung der flaschenförmigen Behälter 4 am Haken 2 ist vorzugsweise lösbar, dies ist jedoch nicht zwingend. Die hier gezeigte Schraubverbindung kann auch durch andere geeignete Verbindungen, beispielsweise Schnapp- oder Rastverbindungen ersetzt werden.

Der Haken 2 ist vorzugsweise im Spritzgussverfahren aus Kunststoff hergestellt. Der Bogen 6 des Hakens 2 kann aber sein. Denkbar ist auch eine Ausführung aus Holz oder aus einem anderen geeigneten Werkstoff.

## Patentansprüche

1. Kleiderbügel mit einem Haken (2) und zwei von diesem wegragenden Armen, **dadurch gekennzeichnet, dass** die Arme durch jeweils einen flaschenförmigen Behälter (4) gebildet sind.

2. Bügel nach Anspruch 1, **dadurch gekennzeichnet, dass** die flaschenförmigen Behälter (4) jeweils mit ihrer Mündung (7) am Haken (2) befestigt sind.

3. Bügel nach Anspruch 2, **dadurch gekennzeichnet, dass** die flaschenförmigen Behälter (4) jeweils lösbar am Haken (2) befestigt sind.

4. Bügel nach Anspruch 2 oder 3, **dadurch gekennzeichnet, dass** der Haken (2) für jeden flaschenförmigen Behälter (4) ein Gewinde (8) aufweist und die flaschenförmigen Behälter (4) jeweils an ihrer Mündung (7) in eines dieser Gewinde (12) eingedreht sind.

5. Bügel nach einem der Ansprüche 1 bis 4, **dadurch gekennzeichnet, dass** die flaschenförmigen Behälter (4) Kunststofflaschen, insbesondere Trinkflaschen aus Kunststoff sind.

6. Bügel nach einem der Ansprüche 1 bis 5, **dadurch gekennzeichnet, dass** am unteren Ende des Hakens (2) ein Befestigungsteil (3) zum lösbaren Befestigen der flaschenförmigen Behälter (4) angeordnet ist.

7. Bügel nach Anspruch 6, **dadurch gekennzeichnet, dass** in dem Befestigungsteil (3) zwei Schraubdeckel (11) eingesetzt sind, auf die jeweils ein flaschenförmiger Behälter (4) aufgeschraubt ist.

8. Verwendung eines Hakens zur Herstellung eines Bügels gemäss Anspruch 1, **gekennzeichnet durch** zwei Befestigungsmittel (3), die je zum Befestigen eines flaschenförmigen Behälter (4) vorgesehen sind, wobei die Befestigungsmittel (3) je ein Gewinde (12) aufweisen.

9. Verwendung nach Anspruch 8, **dadurch gekennzeichnet, dass** der Haken als Spritzgussteil aus Kunststoff hergestellt ist.

## Revendications

1. Cintre comprenant un crochet (2) et deux bras partant de celui-ci, **caractérisé en ce que** les bras sont formés respectivement par un contenant (4) en forme de bouteille.

2. Cintre selon la revendication 1, **caractérisé en ce que** les contenants (4) en forme de bouteille sont respectivement fixés au crochet (2) par leur goulot (7).

3. Cintre selon la revendication 2, **caractérisé en ce que** les contenants (4) en forme de bouteille sont respectivement fixés au crochet (2) de manière détachable.

4. Cintre selon la revendication 2 ou 3, **caractérisé en ce que** le crochet (2) présente un filetage (12) pour chaque contenant (4) en forme de bouteille et les contenants (4) en forme de bouteille sont respectivement vissés par leur goulot (7) dans l'un de ces filetages (12).

5. Cintre selon l'une quelconque des revendications 1 à 4, **caractérisé en ce que** les contenants (4) en forme de bouteille sont des bouteilles en plastique, en particulier des bouteilles de boisson en plastique.

6. Cintre selon l'une quelconque des revendications 1 à 5, **caractérisé en ce qu'**une partie de fixation (3) est disposée à l'extrémité inférieure du crochet (2) pour la fixation détachable des contenants (4) en forme de bouteille.

7. Cintre selon la revendication 6, **caractérisé en ce que** deux bouchons filetés (11) sont insérés dans la partie de fixation (3), sur lesquels un contenant (4) en forme de bouteille est respectivement vissé.

8. Utilisation d'un crochet pour la fabrication d'un cintre selon la revendication 1, **caractérisé par** deux moyens de fixation (3) qui sont prévus respectivement pour la fixation d'un contenant (4) en forme de bouteille, les moyens de fixation (3) présentant chacun un filetage (12).

9. Utilisation selon la revendication 8, **caractérisé en ce que** le crochet est fabriqué sous forme de pièce moulée par injection de plastique.

## Claims

1. Clothes hanger with a hook (2) and two arms projecting from it, **characterized by** the fact that the arms are each formed by a bottle-shaped container (4).

2. Hanger as claimed in Claim 1, **characterized by** the fact that each of the bottle-shaped containers (4) is fastened by means of its mouth (7) to the hook (2).

3. Hanger as claimed in Claim 2, **characterized by** the fact that the bottle-shaped containers (4) are each detachably fastened to the hook (2).

4. Hanger as claimed in Claims 2 or 3, **characterized by** the fact that the hook (2) has a thread (8) for each bottle-shaped container (4), and each of the bottle-shaped containers (4) is screwed into one of these threads (12) by means of its mouth (7).

5. Hanger as claimed in one of the Claims 1 to 4, **characterized by** the fact that the bottle-shaped containers (4) are plastic bottles, in particular beverage bottles made of plastic.

6. Hanger as claimed in one of the Claims 1 to 5, **characterized by** the fact that a fastening part (3) for the detachable fastening of the bottle-shaped containers (4) is located on the lower end of the hook (2).

7. Hanger as claimed in Claim 6, **characterized by** the fact that two screw caps (11) are inserted into the fastening part (3), into each of which bottle caps a bottle-shaped container (4) is screwed.

8. Use of a hook for a manufacturing hanger, **characterized by** two fastening means (3), each of which is provided for the fastening of a bottle-shaped container (4), wherein each of the fastening means (3) has a thread (12).

9. Use of a hook as claimed in Claim 8, **characterized by** the fact that it is manufactured in the form of a plastic injection molded part.
